# EUROPÄISCHE PATENTSCHRIFT

(11) **EP 0 782 755 B1**
(45) Veröffentlichungstag und Bekanntmachung des Hinweises auf die Patenterteilung: **06.05.1998**
(21) Anmeldenummer: 95930376.9
(22) Anmeldetag: 08.09.1995
(51) Int. Cl.: H01F 27/28

(54) **STROMZUFÜHRUNGSLEITER AUS DER LEITERFOLIE DER FOLIENWICKLUNG EINES LEISTUNGSTRANSFORMATORS**
POWER SUPPLY CONDUCTOR FROM THE CONDUCTIVE FOIL OF THE FOIL WINDING OF A POWER TRANSFORMER
CONDUCTEUR D'AMENEE DE COURANT EN SORTIE DE LA FEUILLE CONDUCTRICE DE L'ENROULEMENT EN FEUILLE D'UN TRANSFORMATEUR DE PUISSANCE

(30) Priorität: 21.09.1994 DE 4433700
(43) Veröffentlichungstag der Anmeldung: 09.07.1997
(73) Patentinhaber: SIEMENS AKTIENGESELLSCHAFT, 80333 München (DE)
(72) Erfinder: HENNINGER, Peter, D-91056 Erlangen (DE)
(86) Internationale Anmeldenummer: DE9501230
(87) Internationale Veröffentlichungsnummer: WO9609631

(56) Entgegenhaltungen:
- DE-C- 911 292
- ELECTRICAL EQUIPMENT, Juli 1974 Seiten 60-62, 'AL ALLOYS for foil-wound coils' in der Anmeldung erwähnt
- ENGINEERS DIGEST, Bd. 28, Nr. 12, Dezember 1967 LONDON GB, Seite 99 'Modern Distribution Transformers with Aluminium-Foil Windings'
- JOURNAL DE L'EQUIPEMENT ELECTRIQUE ET ELECTRONIQUE, Nr. 295, November 1969 Seite 123 'Les bobinages de transformateurs en feuilles d'aluminium'

## Beschreibung

Die Erfindung bezieht sich auf einen lamellierten Stromzuführungsleiter eines Leistungstransformators mit einer aus einer bandförmigen Leiterfolie gewickelten, luftgekühlten Folienwicklung, deren Folienende aufgrund von in Längsrichtung der Folie verlaufenden Schlitzungen mehrere fahnenartigen Endstücke bildet, welche zu einem gegenüber der Folienlängsrichtung abgeknickten Stapel des Stromzuführungsleiters gefaltet sind. Ein derartiger Stromzuführungsleiter ist aus "Electrical Equipment", Jul./Aug. 1974, Seiten 60 bis 62 bekannt.

Bei hoch ausgelasteten, luftgekühlten Leistungstransformatoren mit sogenannten Unterspannungswicklungen aus bandförmigen Leiterfolien kann es leicht zu Übertemperaturen an Stromzuleitungen kommen, welche in einem Anschlußbereich mit der Leiterfolie der Wicklung verbunden sind. Bei einer bekannten Ausführungsform eines solchen Leistungstransformators ist als Stromzuführung eine Leitungsschiene vorgesehen, an welche seitlich die Leiterfolie der Unterspannungswicklung angeschweißt wird. Dabei stellt sich eine Stromumlenkung in die Folie frei nach den induzierten Spannungen und Widerstandsverhaltnissen ein. Dies führt zu einem exponentiellen Abfallen des Stromes in der Stromzuleitung, wenn man in Stromzuführungsrichtung von der Schiene auf die Folie, und zwar von der ersten Verbindungsstelle (Ecke) der Folie mit der Schiene zu der gegenüberliegenden Ecke der Folie sieht. Dadurch treten in der ersten Ecke der Folie sehr hohe Stromdichten auf, die zu starken lokalen thermischen Belastungen führen. Durch den exponenziellen Abfall des Stromes in der Stromzuleitungsschiene trägt die entferntere Hälfte der Schiene faßt keinen Nutzstrom mehr; d.h., zum Stromtransport in der Folie liefert sie keinen nennenswerten Beitrag mehr. In dem entfernteren Teil der Stromzuleitungsschiene werden nur Wirbelströme induziert, die zusätzliche Verluste erzeugen. Besonders hohe Wirbelstrome werden in den Zuleitungsschienen an den Wicklungsrändern durch die Folienwicklung induziert. Hier zeigt die Folienwicklung stark erhöhte Stromdichten durch den Stromverdrängungseffekt. Diese erhöhte Durchflutung der Folienwicklung induziert Wirbelstrome in der Querschnittsebene der Zuleitungsschienen und damit zusätzliche Verluste. Wenn bei hoch ausgelasteten Transformatoren die Summe der Verluste im Bereich der Zuleitungen zu groß wird, so wird versucht, diese Problematik durch Änderung des leitenden Querschnitts oder durch Änderungen der elektrischen Leitfähigkeit aufgrund der Verwendung von anderem Material oder durch eine Verbesserung der Kühlung zu lösen. Auch kombinierte Maßnahmen werden hierzu eingesetzt.

Aus der eingangs genannten Literaturstelle aus "Electrical Equipment" ist es für Leistungstransformatoren mit Folienwicklungen bekannt, daß man das Folienende in einem Anschlußbereich aufgrund von in Längsrichtung der Leiterfolie verlaufenden Schlitzungen in mehrere fahnenartige Endstücke unterteilt, welche so um einen rechten Winkel abgeknickt bzw. gefaltet werden, daß die fahnenartigen Endstücke einen Stapel eines lamellierten Stromzuführungsleiters bilden. Weitere konkrete Ausgestaltungen eines solchen lamellierten Stromzuführungsleiters sind der genannten Literaturstelle nicht zu entnehmen. Es ist davon auszugehen, daß auch in einem derartigen lamellierten Stromzuführungsleiter erhebliche Wirbelstromverluste auftreten.

Aufgabe der vorliegenden Erfindung ist es deshalb, den bekannten Stromzuführungsleiter mit den eingangs genannten Merkmalen dahingehend zu verbessern, daß die Wirbelstromverluste in seinem lamellierten Stapel weiter vermindert sind.

Diese Aufgabe wird erfindungsgemäß dadurch gelöst, daß die fahnenartigen, gefalteten Endstücke des Leiterstapels zumindest in dem Bereich des Wicklungsrandes des ungeschlitzten Folienteils gegenseitig isoliert sind.

Mit dieser Maßnahme können vorteilhaft Wirbelströme in der Querschnittsebene des Stromzuführungsleiters weitgehend unterdrückt werden. Es wurde nämlich erkannt, daß gerade in dem Randbereich des ungeschlitzten Folienteils die Gefahr einer Wirbelstrombildung besonders hoch ist. Die fahnenartigen Endstücke brauchen dabei nur einige Zentimeter von der Linie der verlängerten Längsseite des ungeschlitzten Folienteils nach außen hin isoliert voneinander geführt zu werden; weiter außen (außerhalb des Bereichs der Folienwicklung) kann man auf eine Isolation der fahnenartigen Endstücke verzichten und diese ohne Isolation weiterführen oder in eine massive Zuleitungsschiene übergehen lassen.

Vorteilhafte Ausgestaltungen des erfindungsgemäßen Stromzuführungsleiters gehen aus den Unteransprüchen hervor.

Zur weiteren Erläuterung der Erfindung wird nachfolgend auf die Zeichnung Bezug genommen. Dabei zeigen jeweils schematisch als Aufsicht deren
- Figuren 1 bis 5: den sukzessiven Aufbau eines erfindungsgemäßen Stromzuführungsleiters für einen Leistungstransformator
und
- Figur 6: eine weitere spezielle Ausführungsform eines solchen Stromzuführungsleiters.
- Figur 7: zeigt als Diagramm den Stromabfall an einem entsprechenden Stromzuführungsleiter.

Für eine wirksame Verminderung der Verlustleistung in einem Stromzuführungsleiter und einer ihm zugeordneten Anschlußfolie der Folienwicklung eines Leistungstransformators ist eine Lamellierung des Querschnitts des Stromzuführungsleiters und dessen Verkürzung auf eine elektrisch wirksame Länge vorgesehen. Außerdem vermindert eine kontrollierte Stromeinleitung in die Anschlußfolie die maximal auftretenden Stromdichten in der Wicklungsfolie; und damit werden die Verluste im Anschlußbereich der Folie ebenfalls reduziert.

Beim Aufbau eines entsprechenden Stromzuführungsleiters wird von der in der genannten Literaturstelle aus "Electrical Equipment' angedeuteten Maßnahme ausgegangen, aus dem Ende einer bandförmigen Leiterfolie einer Folienwicklung eine Anzahl von fahnenartigen Endstücken herauszuarbeiten, die dann durch eine sukzessive Faltung einen Stapel des Stromzuführungsleiters mit der benötigten elektrischen Querschnittsfläche ergeben (vgl. Figuren 1 bis 5). Die im folgenden beschriebenen Schritte zeigen den Aufbau eines solchen Stromzuführungsleiters.

Figur 1 zeigt das Ende einer an sich bekannten bandförmigen Leiterfolie 2 mit einer Breite B. Diese Leiterfolie stellt die Anschlußfolie einer Folienwicklung dar und geht in mehrere, beispielsweise vier, fahnenartige Endstücke 3i (mit i = a, b, c oder d) über, die zweckmäßigerweise gegenseitig durch schmale Schlitze 4j getrennt sind. Gemäß dem angenommenen Ausführungsbeispiel haben die fahnenartigen Endstücke 3i alle etwa die gleiche Breite b. Gegebenenfalls können sie jedoch auch unterschiedliche Breiten haben. Die Breite b der Endstücke 3i wird dabei vorzugsweise so gewählt, daß stirnseitige Randzonen 2a und 2b der Anschlußfolie 2 frei bleiben. Außerdem können vorteilhaft die fahnenartigen Endstücke 3i symmetrisch bezüglich der verlängerten Mittellinie 5 der Anschlußfolie 2 angeordnet sein. Die Länge Li der einzelnen Endstücke 3i kann dabei so gewählt werden, daß nach einer Faltung die stirnseitigen Enden 6i der Endstücke 3i in etwa eine gemeinsame Stirnseite eines Stapels des Stromzuführungsleiters bilden.

In Figur 1 ist das kürzeste Endstück 3a das erste, das gefaltet werden soll, und auch das in Stromführungsrichtung gesehen erste, das den Übergang des Stromes von dem Stromzuführungsleiter auf die Anschlußfolie 2 ermöglicht. Gemäß der Darstellung der Figur ist es als "oberstes" Endstück anzusehen.

Dieses oberste Endstück 3a wird gemäß Figur 2 nach oben unter Abwinklung um 90° und unter Ausbildung eines Faltungsbereichs lla gefaltet. Dieses nunmehr mit 3a' bezeichnete Endstück soll erfindungsgemäß auf seiner oberen Flachseite F,auf der später das nächste fahnenartige Endstück (3b) zu liegen kommen soll, zumindest teilweise isoliert werden. (Die gefalteten Endstücke sind nachfolgend zusätzlich mit ''" markiert). Hierzu kann gemäß Figur 3 diese Flachseite F entsprechend mit einer Isolationsfolie 7a abgedeckt werden. Die Isolationsfolie kann, wie in Figur 3 angenommen, eine etwas größere Breite b' als das zugehörende fahnenartige Endstück 3a' aufweisen; die Breiten b' und b von Isolationsfolie 7a und Endstück 3a' können aber auch gleich sein. Die Isolationsfolie 7a soll mindestens einen Bereich 12 um den verlängerten seitlichen Rand 21 der Anschlußfolie 2 (bzw. um deren verlängerte seitliche Längskante) abdecken. Vorteilhaft liegen die beiden Seitenränder des Bereichs 12 einige Zentimeter von dem verlängerten Rand 21 entfernt. Außerdem erstreckt sich vorteilhaft die Isolationsfolie 7 bis zum Faltungsbereich lla des Endstücks 3a (einschließlich) und vorzugsweise darüber hinaus unter Abdeckung noch des Faltungsbereichs llb des nächsten Endstücks (3b). Gegebenenfalls kann auch die Unterseite des Endstücks 3a' wenigstens in dessen Faltungsbereich lla mit einer Isolationsfolie versehen werden.

Gemäß Figur 4 wird dann das zweite fahnenartige Endstück 3b entsprechend nach oben gefaltet, so daß die beiden Endstücke 3a' und 3b' zusammen mit der zwischen ihnen vorhandenen Isolationsfolie 7a beispielsweise deckungsgleich übereinander zu liegen kommen. Dann wird wiederum eine Isolation gemäß Figur 3 vorgenommen.

Die Faltung der fahnenartigen Endstücke 3i in dem jeweiligen Faltungsbereich (lla bis lld) und deren gegenseitige Isolation wird fortgesetzt, bis alle Endstücke übereinander gemeinsam gemäß Figur 5 einen gegenüber der Folienlängsrichtung abgeknickten Stapel 10 eines lamellierten Stromzuführungsleiters 8 bilden. Zwischen den einzelnen fahnenartigen Endstücken 3i' befindet sich dabei zumindest in dem Randbereich 12, vorteilhaft auch bis in die jeweiligen Faltungsbereiche (lla bis lld) jeweils eine Isolationsfolie (7a bis 7c), damit die Endstücke elektrisch voneinander isoliert sind. Hierdurch lassen sich Wirbelströme in der Querschnittsebene des Stromzuführungsleiters 8 wirksam unterdrücken.

Die fahnenartige Endstücke 3i müssen nur bis einige Zentimeter außerhalb des Randbereichs 12 der Folienwicklung isoliert voneinander geführt werden; danach kann man auf eine Isolation zwischen den Endstücken verzichten und diese ohne Isolation weiterführen oder in eine massive Zuleitungsschiene übergehen lassen.

Die Aufteilung des gesamten Leiterstromes auf die einzelnen fahnenartigen Endstücke wird beeinflußt durch die unterschiedliche Länge und damit durch den elektrischen Widerstand der jeweiligen Endstücke sowie durch die unterschiedlichen axialen Anschlußpositionen der Endstücke an der Anschlußfolie. Diese Anschlußpositionen legen die unterschiedliche Flußverkettung der Folie über der Wicklungshöhe und damit die induzierte Spannung fest. In der axialen Mitte der Folie ist die Flußverkettung höher als am oberen und unteren Rand der Folie.

Die natürliche ungleichmäßige Aufteilung des gesamten Leiterstromes auf die einzelnen fahnenartigen Endstücke 3i' kann man vorteilhaft durch kleine Verschiebungen der Endstücke in Umfangsrichtung, d.h. in der verlängerten Längsrichtung der Anschlußfolie 2, gegeneinander beeinflussen, indem sich die induzierte Spannung entsprechend ändert. In Figur 6 ist eine derartige Verschiebung v der fahnenartigen Endstücke 3d' und 3c' in einer den Figuren 1 bis 5 entsprechenden Darstellung veranschaulicht. Die gegenseitige Verschiebung der Endstücke in Längsrichtung der Folie 2 liegt im allgemeinen im mm-Bereich und hängt von der jeweiligen Windungsspannung des Folientransformators ab. Im allgemeinen beträgt die seitliche Verschiebung höchstens einige mm. Dann läßt sich vorteilhaft eine Vergleichmäßigung der Stromaufteilung zwischen den einzelnen fahnenartigen Endstücken erreichen. Entsprechende Verschiebungen können selbstverständlich auch für die übrigen fahnenartigen Endstücke vorgesehen sein.

Mit einer anhand der vorstehenden Figuren erläuterten Stromzuführungsleitung läßt sich bei einem Leistungstransformator ein kontrollierter Stromabfall in der Zuleitung und damit zugleich eine entsprechend gleichmäßige Stromeinleitung in eine Anschlußfolie einer Unterspannungswicklung erreichen. Figur 7 zeigt in einem Diagramm einen solchen Stromabfall. Dabei sind in Ordinatenrichtung der Strom I in dem Stromzuführungsleiter an dessen folienseitigem Ende und in Abszissenrichtung dessen Länge x an diesem Ende jeweils in willkürlichen Einheiten aufgetragen. Die jeweilige Ausdehnung a(3i') der einzelnen fahnenartigen Endstücke 3i' ist durch das entsprechende Bezugszeichen des jeweiligen Endstückes markiert.Ferner ist die Ausdehnung a(2) des Bereichs der Anschlußfolie 2 der Unterspannungswicklung entsprechend eingetragen. Aus dem Kurvenverlauf läßt sich der kontrollierte, verhältnismäßig gleichmäßige Stromabfall am Ende der Stromzuführungsleitung erkennen. Damit werden vorteilhaft Stromdichteüberhöhungen in der Anschlußfolie und daraus folgend zusätzlich Verluste vermieden.

Gemäß den dargestellten Ausführungsbeispielen wurde davon ausgegangen, daß die gegenseitige Isolation der einzelnen gefalteten Endstücke 3i' mittels Isolationsfolien bewirkt wird. Selbstverständlich sind auch andere isolationstechnische Maßnahmen geeignet. So kann man z.B. die einzelnen Endstücke vor oder nach deren Faltung mit isolierenden Schichten versehen.

Ferner wurde eine symmetrische Anordnung der fahnenartigen Endstücke 3i bezüglich der gedachten Folienmittellinie 5 angenommen (vgl. Figur 1). Jedoch ist auch eine unsymmetrische Anordnung möglich. Dies führt zu dem Vorteil kürzerer Leiterlängen und damit kleinerer Verluste bei ungleichmäßigerer Stromaufteilung. Eventuelle Probleme einer ungleichmäßigeren Stromaufteilung können jedoch durch die in Figur 6 veranschaulichten seitlichen Verschiebungen der Endstücke verringert werden.

Auch sind ungleiche Breiten der einzelnen fahnenartigen Endstücke 3i prinzipiell möglich und können vorteilhaft mit den erwähnten seitlichen Verschiebungsmaßnahmen kombiniert werden. Eine seitliche Verschiebung kann beispielsweise durch eine nachträgliche Materialentfernung an den links- und/oder rechtsseitigen Längskanten der Endstücke erfolgen.

Die erfindungsgemäßen Maßnahmen beziehen sich im wesentlichen auf die Ausgestaltung einer Stromzuführungsleitung eines Leistungstransformators mit Folienwicklung. Entsprechende Leistungstransformatoren sind prinzipiell bekannt, so daß in den Zeichnungen auf deren explizite Darstellung verzichtet wurde.

## Patentansprüche

1. Lamellierter Stromzuführungsleiter (2) eines Leistungstransformators mit einer aus einer bandförmigen Leiterfolie gewickelten, luftgekühlten Folienwicklung, deren Folienende aufgrund von in Längsrichtung der Folie verlaufenden Schlitzungen mehrere fahnenartige Endstücke bildet (3a,3b,3c,3d), welche zu einem gegenüber der Folienlängsrichtung abgeknickten Stapel des Stromzuführungsleiters gefaltet sind, **dadurch gekennzeichnet,** daß die fahnenartigen, gefalteten Endstücke (3i') des Leiterstapels (10) zumindest in dem Bereich (12) des Randes (21) des ungeschlitzten Folienteils (2) gegenseitig isoliert sind.

2. Stromzuführungsleiter nach Anspruch 1, **dadurch gekennzeichnet,** daß zur gegenseitigen Isolation der fahnenartigen, gefalteten Endstücke (3i') Isolationsfolien (7) vorgesehen sind.

3. Stromzuführungsleiter nach Anspruch 1 oder 2, **dadurch gekennzeichnet,** daß die fahnenartigen Endstücke (3i) vor ihrer Faltung symmetrisch bezüglich einer Mittellinie (5) der Leiterfolie (2) angeordnet sind.

4. Stromzuführungsleiter nach einem der Ansprüche 1 bis 3, **dadurch gekennzeichnet,** daß die fahnenartigen Endstücke (3i bzw. 3i') gleiche Breite (b) haben.

5. Stromzuführungsleiter nach einem der Ansprüche 1 bis 4, **dadurch gekennzeichnet,** daß die fahnenartigen Endstücke (3i) vor ihrer Faltung von Endstück zu Endstück zunehmende Länge (Li) aufweisen, so daß sie nach der Faltung in etwa eine gemeinsame Stirnseite des Stromzuführungsleiters (8) bilden.

6. Stromzuführungsleiter nach einem der Ansprüche 1 bis 5, **dadurch gekennzeichnet,** daß die fahnenartigen Endstücke (3i') derartig gefaltet sind, daß sie in dem Stapel (10) zumindest annähernd deckungsgleich angeordnet sind.

7. Stromzuführungsleiter nach einem der Ansprüche 1 bis 5, **dadurch gekennzeichnet,** daß zumindest einige der fahnenartigen Endstücke (3c', 3d') derart gefaltet sind, daß sie in dem Stapel des Stromzuführungsleiters gegeneinander geringfügig seitlich verschoben angeordnet sind (vgl. Figur 6).

8. Stromzuführungsleiter nach Anspruch 7, **dadurch gekennzeichnet,** daß die seitliche Verschiebung (v) höchstens einige Millimeter beträgt.

9. Folienwicklung mit einem Stromzuführungsleiter nach einem der Ansprüche 1 bis 8.

10. Leistungstransformator mit einem Stromzuführungsleiter nach einem der Ansprüche 1 bis 8.

## Claims

1. A laminated power supply conductor (2) of a power transformer with an air-cooled foil winding which is wound from a strip-like conductive foil and whose foil end forms a plurality of flag-like end pieces (3a, 3b, 3c, 3d) by virtue of slots extending in the longitudinal direction of the foil, which end pieces are folded to form a stack of the power supply conductor bent at an angle relative to the longitudinal direction of the foil, characterised in that the flag-like, folded end pieces (3i') of the conductor stack (10) are insulated from one another at least in the region (12) of the edge (21) of the unslotted foil portion (2).

2. A power supply conductor according to Claim 1, characterised in that insulating foils (7) are provided for the mutual insulation of the flag-like, folded end pieces (3i').

3. A power supply conductor according to Claim 1 or 2, characterised in that prior to their folding the flag-like end pieces (3i) are arranged symmetrically in relation to a centre line (5) of the conductive foil (2).

4. A power supply conductor according to one of Claims 1 to 3, characterised in that the flag-like end pieces (3i or 3i') are equal in width (b).

5. A power supply conductor according to one of Claims 1 to 4, characterised in that prior to being folded the flag-like end pieces (3i) increase in length (Li) from end piece to end piece so that having been folded they approximately form a common front face of the power supply conductor (8).

6. A power supply conductor according to one of Claims 1 to 5, characterised in that the flag-like end pieces (3i') are folded in such manner that they are arranged in the stack (10) at least approximately in coincidence.

7. A power supply conductor according to one of Claims 1 to 5, characterised in that at least some of the flag-like end pieces (3c', 3d') are folded in such manner that they are arranged in the stack of the power supply conductor with a slight mutual lateral displacement (see Figure 6).

8. A power supply conductor according to Claim 7, characterised in that the lateral displacement (v) amounts to a maximum of a few millimetres.

9. A foil winding with a power supply conductor according to one of Claims 1 to 8.

10. A power transformer with a power supply conductor according to one of Claims 1 to 8.

## Revendications

1. Conducteur (2) lamellé d'amenée de courant d'un transformateur de puissance comprenant un enroulement en feuille refroidi par air et obtenu par l'enroulement d'une feuille conductrice en forme de bande, et dont l'extrémité de la feuille forme, en raison de fentes s'étendant dans la direction longitudinale de la feuille, plusieurs parties d'extrémité (3a, 3b, 3c, 3d) semblables à des drapeaux qui sont pliées de manière à former un empilement du conducteur d'amenée de courant replié par rapport à la direction longitudinale de la feuille, caractérisé en ce que les parties d'extrémité pliées (3i') semblables à des drapeaux de l'empilement (10) du conducteur sont isolées les unes par rapport aux autres au moins dans la région (12) du bord 21) de la partie de la feuille (2) qui n'est pas fendue.

2. Conducteur d'amenée de courant selon la revendication 1, caractérisé en ce que l'on prévoit des feuilles isolantes (7) pour l'isolation réciproque des parties d'extrémité pliées (3i') semblables à des drapeaux.

3. Conducteur d'amenée de courant selon la revendication 1 ou 2, caractérisé en ce que les parties d'extrémité (3i) semblables à des drapeaux sont situées, avant leur pliage, de manière symétrique par rapport à un axe (5) de la feuille conductrice (2).

4. Conducteur d'amenée de courant selon l'une des revendications 1 à 3, caractérisé en ce que les parties d'extrémité (3i resp. 3i') semblables à des drapeaux ont la même largeur (b).

5. Conducteur d'amenée de courant selon l'une des revendications 1 à 4, caractérisé en ce que les parties d'extrémité (3i) semblables à des drapeaux présentent, avant leur pliage, une longueur (Li) qui augmente d'une partie d'extrémité à l'autre, de sorte qu'après le pliage, elles forment à peu près un côté frontal commun du conducteur d'amenée de courant (8).

6. Conducteur d'amenée de courant selon l'une des revendications 1 à 5, caractérisé en ce que les parties d'extrémité (3i') semblables à des drapeaux sont pliées de manière à ce que, dans l'empilement (10), leurs positions coïncident au moins de façon approximative.

7. Conducteur d'amenée de courant selon l'une des revendications 1 à 5, caractérisé en ce qu'au moins quelques unes des parties d'extrémité (3c', 3d') semblables à des drapeaux sont pliées de manière à ce que, dans l'empilement du conducteur d'amenée de courant, elles soient légèrement décalées latéralement les unes par rapport aux autres (voir Figure 6).

8. Conducteur d'amenée de courant selon la revendication 7, caractérisé en ce que le décalage latéral (v) mesure quelques millimètres au maximum.

9. Enroulement en feuille avec un conducteur d'amenée de courant selon l'une des revendications 1 à 8.

10. Transformateur de puissance avec un conducteur d'amenée de courant selon l'une des revendications 1 à 8.
